# EUROPÄISCHE PATENTANMELDUNG

(11) **EP 1 705 448 A1**
(43) Veröffentlichungstag der Anmeldung: **27.09.2006**
(21) Anmeldenummer: 05006388.2
(22) Anmeldetag: 23.03.2005
(51) Int. Cl.: F28F 9/00

(54) **Wärmeübertrager, insbesondere Kondensator für Kraftfahrzeuge**

(71) Anmelder: Frape Behr S.A., 08040 Barcelona (ES)
(72) Erfinder: Conejo, Miguel Angel Jiménez, 08020 Barcelona (ES)
(74) Vertreter: Grauel, Andreas

(57) **Zusammenfassung**

Die Erfindung betrifft einen Wärineübertrager, insbesondere Kondensator, vorzugsweise für Kraftfahrzeuge mit mindestens einem Sammelrohr (1), an welchem mindestens ein Halter (4) durch eine stoffschlüssige Verbindung befestigt ist.

Es wird vorgeschlagen, dass der mindestens eine Halter (4) vor Herstellung der stoffschlüssigen Verbindung durch Druckfügen am Sammelrohr (1, 2) fixierbar ist.

## Beschreibung

Die Erfindung betrifft einen Wärmeübertrager, insbesondere einen Kondensator nach dem Oberbegriff des Patentanspruches 1 sowie ein Verfahren zur Herstellung eines Wärmeübertragers nach dem Oberbegriff des Patentanspruches 9.

Durch die WO 2004/065884 A1 wurde ein Wärmeübertrager bekannt, der vorzugsweise als Kondensator für Kraftfahrzeuge eingesetzt wird. Der bekannte Kondensator besteht aus einem durch Rohre und Rippen gebildeten Block und beiderseits des Blockes angeordneten Sammelrohren, welche die Enden der Rohre aufnehmen. Die Rohre werden von Kältemittel durchströmt, welches über die Sammelrohre zugeführt, umgelenkt oder abgeführt wird. An den Sammelrohren sind Halter befestigt, welche der Befestigung des Kondensators im Fahrzeug oder an einem benachbarten Wärmeübertrager, z. B. einem Kühlmittelkühler dienen. Alle Teile des Kondensators, d. h. im Wesentlichen die Rohre, die Rippen, die Sammelrohre sowie die Halter werden in einem Arbeitsgang in einem Lötofen gelötet, d. h. stoffschlüssig miteinander verbunden. Dabei stellt die Positionierung und Fixierung der einzelnen Teile möglicherweise ein Problem dar, insbesondere wenn keine Lötvorrichtungen verwendet werden sollen. Bei dem bekannten Kondensator werden die Halter daher in geeigneter Weise vor dem Lötprozess am Sammelrohr fixiert, was durch eine formschlüssige Verbindung zwischen Halter und Sammelrohr erfolgt. Dabei weist das Sammelrohr eine Öffnung zur Aufnahme eines am Halter angebrachten Fixierstückes auf.

Nachteilig bei dieser Lösung ist, dass der zwischen Halter und Sammelrohr im Bereich der Aufnahmeöffnung gebildete Spalt dicht gelötet werden muss, was besondere Sorgfalt erfordert und das Risiko einer Leckage mit sich bringt.

Es ist Aufgabe der vorliegenden Erfindung, einen Wärmeübertrager der eingangs genannten Art insbesondere im Hinblick auf die Befestigung des Halters zu verbessern, und zwar dahingehend, dass einerseits keine potentielle Leckstelle entsteht und andererseits eine feste und tragfähige Verbindung zwischen Halter und Sammelrohr herstellbar ist Darüber hinaus ist es Aufgabe der Erfindung, ein verbessertes Verfahren zur Herstellung des Wärmeübertragers anzugeben.

Diese Aufgabe wird durch die Merkmale des Patentanspruches 1 gelöst. Erfindungsgemäß ist vorgesehen, dass der Halter zunächst durch Druckfügen am Sammelrohr fixiert und anschließend mit dem Sammelrohr stoffschlüssig verbunden, vorzugsweise verlötet wird. Durch das Druckfügen ergibt sich eine hinreichende Fixierung des Halters am Sammelrohr, so dass dieser ohne eine zusätzliche Lötvorrichtung oder sonstige Hilfsmittel im Lötofen gelötet werden kann. Durch das Druckfügen bleibt die Wand des Sammelrohres geschlossen, es erfolgt lediglich eine Verformung, wobei die gleichzeitig miteinander verformten Flächen von Halter und Sammelrohr eine innige, hinreichend feste Verbindung im Bereich der Druckfügestelle eingehen. Vorteilhaft ist ferner, dass eine satte Anlage zwischen Halter und Sammelrohr erreicht wird, die eine einwandfreie und feste Verlötung zwischen Halter und Sammelrohr gewährleistet. Dadurch wird eine tragfähige und schwingungsfeste Verbindung zwischen Halter und Sammelohr erreicht, was für eine Aufhängung im Fahrzeug besonders wichtig ist. Das Druckfügen ist an sich bekannt, z. B. aus der DE 43 25 421 A1, wo eine Trennwand mit der Innenwand eines Sammelrohres zur Positionierung im Sammelrohr verbunden wird.

In weiterer vvrteilhafter Ausgestaltung der Erfindung ist der Halter als Extrusionsteil ausgebildet, was den Vorteil geringer Herstellkosten mit sich bringt. Vorzugsweise kann der Halter dabei als Winkelprofil ausgebildet sein, wobei ein Schenkel auf dem Sammelrohr aufliegt und derart an die Kontur, z. B. eine Zylinderform des Sammelrohres angepasst ist, dass sich eine hinreichend große Kontaktfläche mit einem minimalen und gleichmäßigen Lotspalt ergibt. Das Druckfügen erfolgt vorzugsweise an zwei Stellen, so genannten Druckfügestellen, was mit einem kegel- oder dornförmigem Werkzeug (Stempel) erfolgen kann- Auf der Gegenseite, also der Innenseite des Sammelrohres ist ein Amboss (Werkzeug) vorgesehen, so dass sich eine entsprechende Prägekontur für das Sammelrohr ergibt. Besonders einfach wird der Druckfügevorgang dann, wenn das Sammelrohr gemäß weiterer Ausgestaltung der Erfindung zweiteilig ausgebildet ist, d. h. aus einem Deckel und einem Boden besteht. Der Deckel kann dann separat mit dem Halter druckgefügt werden.

Die Aufgabe der Erfindung wird auch durch ein Verfahren mit den Merkmalen des Patentanspruches 9 gelöst, wobei der Halter zunächst am Sammelrohr positioniert und anschließend durch Druckfügen fixiert wird. Dabei werden - wie erwähnt - beide Teile mittels Matrize und Patrize gegeneinander verstemmt, ohne dass die Wand des Sammelrohres geöffnet wird. Nachdem der Halter derart am Sammelrohr - oder auch am Deckel des Sammelrohres - fixiert ist, kann er mit dem Sammelrohr verlötet werden, ohne dass er seine Position während des Lötvorganges verändert. Eine Lötvorrichtung zur Fixierung des Halters ist somit überflüssig. Vorzugsweise erfolgt das Löten des Halters mit dem Sammelrohr gleichzeitig, d. h. in einem Arbeitsgang mit dem Löten des gesamten Wärmeübertragers im Lötofen.

Ein Ausführungsbeispiel der Erfindung ist in der Zeichnung dargestellt und wird im Folgenden näher beschrieben. Es zeigen
- Fig. 1: ein Sammelrohr (teilweise) eines nicht dargestellten Kondensators mit Halter und
- Fig. 2: einen Schnitt entlang der Linie II-II in Fig. 1 in vergrößerter Darstellung.

Fig. 1 zeigt ein Teil eines Sammelrohrs 1 eines nicht dargestellten Kondensators, bekannt durch die eingangs genannte WO 2004/065884 A1, deren Offenbarungsgehalt voll umfänglich in den der vorliegenden Anmeldung einbezogen wird. Das Sammelrohr 1 ist zweiteilig ausgebildet, d. h. es weist einen Deckel 2 und einen Boden 3 auf, welche ineinander gesetzt sind und einen zylindrischen Hohlkörper bilden. Der Boden 3 nimmt in nicht dargestellten Durchzügen die ebenfalls nicht dargestellten Rohre des Kondensators auf. Auf dem Deckel 2 ist ein Halter 4 angeordnet, welcher ein Winkelprofil mit einem vom Deckel abstehenden Schenkel 4a und einem auf dem. Deckel aufliegenden Schenkel 4b aufweist. Der freie Schenkel 4a weist eine Befestigungsöffnung 4c auf. Der Schenkel 4b ist mittels zweier Druckfügestellen 5, 6 am Deckel 2 fixiert, d. h. insoweit "geheftet", dass er sich bei der Montage und dem Transport des Wärmeübertragers in einen nicht dargestellten Lötofen nicht vom Sammelrohr 1, respektive dem Deckel 2 löst.

Fig. 2 zeigt einen Schnitt in der Ebene, entsprechend der Linie II-II in Fig. 2, d. h. einen Querschnitt durch den Deckel 2 im Bereich der Druckfügestelle 6. Das Druckfügen ist - wie eingangs erwähnt - eine bekannte Technologie, welche beispielsweise in der DE 43 25 421 A1 beschrieben und anhand eines anderen Beispiels dargestellt ist. Wichtig ist zunächst, dass die Wandung 2a des Deckels 2 auch nach dem Druckfügevorgang geschlossen bleibt. Damit ist das Sammelrohr 1 in diesem Bereich absolut dicht. Der Schenkel 4b des Winkelprofils ist mit seiner Auflagefläche der etwa kreisförmigen Kontur des Deckels 2 angepasst und schmiegt sich an diese Kontur an. Das Druckfügen erfolgt durch nicht dargestellte Werkzeuge, welche einerseits, d. h. auf der Außenseite des Sammelrohres 1 aus einem etwa kegel-, pyramiden- oder dornförmigen Stempel und andererseits - auf der Innenseite des Deckels - aus einem Amboss zum Gegenhalten bestehen. Man kann beide Werkzeuge auch als Patrize und Matrize bezeichnen. Der nicht dargestellte Stempel (Patrize) wird in Richtung einer Mittellinie 2b auf die fest gehaltene Patrize zubewegt. Damit wird die aus der Zeichnung ersichtliche Verformung des Materials des Schenkels 4 b und der Wandung 2a erzielt. Nach Entfemen der Werkzeuge sind Winkelprofil 4 und Deckel 2 miteinander fixiert und können in einen nicht dargestellten Lötofen verbracht und dort zusammen mit dem gesamten Kondensator gelötet werden.

Alle Teile des Kondensators bestehen aus Alurniniumwerkstoffen bzw. Aluminiumlegierungen und werden somit hart gelötet.

## Patentansprüche

1. Wärmeübertrager, insbesondere Kondensator, vorzugsweise für Kraftfahrzeuge mit mindestens einem Sammelrohr (1), an welchem mindestens ein Halter (4) durch eine stoffschlüssige Verbindung befestigt ist. **dadurch gekennzeichnet, dass** der mindestens eine Halter (4) vor Herstellung der stoffschlüssigen Verbindung durch Druckfügen am Sammelrohr (1, 2) fixierbar ist.

2. Wärmeübertrager nach Anspruch 1, **dadurch gekennzeichnet, dass** der Halter (4) ein Verbindungselement (4b) mit einer Verbindungsfläche aufweist, welche der Kontur des Sammelrohres (1, 2) angepasst ist.

3. Wärmeübertrager nach Anspruch 2, **dadurch gekennzeichnet, dass** das Verbindungselement als ein Schenkel (4b) eines Winkelprofils (4) ausgebildet ist.

4. Wärmeübertrager nach Anspruch 1, 2 oder 3, **dadurch gekennzeichnet, dass** der Hafter als extrudiertes Teil (4, 4a, 4b) herstellbar ist.

5. Wärmeübertragers nach Anspruch 2, 3 oder 4, **dadurch gekennzeichnet, dass** das Verbindungselement (4b) durch vorzugsweise zwei Druckfügestellen (5, 6) mit dem Sammelrohr (1, 2) fixierbar ist.

6. Wärmeübertrager nach Anspruch 5, **dadurch gekennzeichnet, dass** die Druckfügestellen (5, 6) kegel- oder noppenförmig ausgebildet und in die Wand (2a) des Sammelrohres (1, 2) eingeprägt sind.

7. Wärmeübertrager nach einem der Ansprüche 1 bis 6, **dadurch gekennzeichnet, dass** die Verbindungsfläche und die Außenfläche des Sammelrohres eine Lötpaarung bilden.

8. Wärmeübertrager nach einem der Ansprüche 1 bis 7, **dadurch gekennzeichnet, dass** das Sammelrohr (1) einen Boden (3) und einen Deckel (2) aufweist und dass der Halter (4, 4b) am Deckel (2) fixierbar ist.

9. Verfahren zur Herstellung eines Wärmeübertragers, insbesondere eines Kondensators mit mindestens einem Sammelrohr (1) und mindestens einem daran befestigten Halter (4), **dadurch gekennzeichnet, dass** der Halter (4) am Sammelrohr positioniert, durch Druckfügen am Sammelrohr (1, 2) fixiert und anschließend stoffschlüssig, insbesondere durch Löten mit dem Sammelrohr (1, 2) verbunden wird.

10. Verfahren nach Anspruch 9, **dadurch gekennzeichnet, dass** die stoffschlüssige Verbindung durch Löten gleichzeitig (in einem Arbeitsgang) mit dem Löten des gesamten Wärmeübertragers erfolgt.
